# NOUVEAU FASCICULE DE BREVET EUROPEEN

(11) **EP 0 123 612 B2**
(45) Date de publication et mention de la décision concernant l'opposition: **25.05.1994**
(45) Mention de la délivrance du brevet: 22.03.1989
(21) Numéro de dépôt: 84400760.9
(22) Date de dépôt: 17.04.1984
(51) Int. Cl.: H01J 9/44

(54) **Appareil de réglage rapide de la convergence statique et/ou de la pureté d'un tube de télevision en couleurs**
Vorrichtung zur schnellen Einstellung mittels eines Permanentmagnetes der statischen Konvergenz und der Farbreinheit einer Farbfernsehröhre
Apparatus for speedily adjusting the static convergence and the purity in a colour television tube by making use of a permanent magnet

(30) Priorité: 26.04.1983 FR 8306833
(43) Date de publication de la demande: 31.10.1984
(73) Titulaire: THOMSON TUBES & DISPLAYS SA, 92400 Courbevoie (FR)
(72) Inventeur: de Paolis, Cesare, F-75379 Paris Cedex 08 (FR); Giannantonio, Giuseppe, F-75379 Paris Cedex 08 (FR); Pons, Claude, F-75379 Paris Cedex 08 (FR)
(74) Mandataire: Einsel, Robert, Dipl.-Ing.

(56) Documents cités:
- EP-A- 0 037 766
- DE-A- 2 907 898
- GB-A- 1 540 817
- GB-A- 2 001 803
- JP-A- 5 615 530
- US-A- 4 138 628
- US-A- 4 211 960
- PATENTS ABSTRACTS OF JAPAN, vol. 6, no. 37 (E-97)[915], 6 mars 1982; & JP - A - 56 156 633 (TOKYO SHIBAURA DENKI K.K.) 03-12-1981
- PATENTS ABSTRACTS OF JAPAN, vol. 6, no. 173 (E-129)[1051], 7 septembre 1982; & JP - A - 57 91 504 (TOUHOKU KINZOKU KOGYO K.K.) 07-06-1982

## Description

L'invention est relative à un procédé et un appareil pour conférer à un aimant l'induction nécessaire pour effectuer un réglage de convergence statique et/ou de pureté dans un tube de télévision en couleurs.

On sait que la reproduction des images en télévision est obtenue par le déplacement d'un point lumineux sur l'écran d'un tube selon des lignes de gauche à droite et de haut en bas. A chaque instant, l'intensité et la couleur du point lumineux correspondent à l'intensité et la couleur du point correspondant de l'image à reproduire. A cet effet, l'écran est recouvert de phosphores destinés à émettre, lorsqu'ils sont frappés par un faisceau d'électrons, une lumière de couleur déterminée; l'écran est donc recouvert de trois types de phosphores, chaque type émettant une couleur fondamentale. Il est formé de triades des couleurs fondamentales, en général le rouge, le vert et le bleu; chacune des triades correspond à un point à reproduire, l'oeil reconstituant une couleur à partir des trois éléments constituant cette triade. A l'intérieur du tube se trouvent trois canons à électrons, un pour chaque couleur. Chaque canon produit un faisceau d'électrons n'atteignant que les luminophores de la couleur correspondante; à cet effet, les faisceaux produits par ces trois canons ont des directions différentes et un masque perforé est disposé devant l'écran à l'intérieur du tube. C'est ainsi la position relative des perforations, des triades sur l'écran et des directions des faisceaux d'électrons qui permet d'atteindre le but recherché, à savoir que chaque canon ne frappe que les luminophores d'une couleur déterminée.

Le balayage, c'est-à-dire le déplacement du point lumineux sur l'écran, est obtenu grâce à un champ magnétique variable produit par des bobines appelées déviateurs alimentées en courants d'intensité variable.

Pour obtenir une reproduction fidèle des contours (sans franges colorées) des images, il est nécessaire que les trois faisceaux d'électrons convergent pour former une même tache lumineuse virtuelle (car occultée par le masque) sur l'écran. Ce résultat est obtenu par un réglage, dit de convergence, lors de la fabrication du tube.

On comprend aussi aisément que les trois faisceaux d'électrons doivent avoir des positions précises par rapport à l'écran: le canon affecté a une couleur ne doit atteindre que les luminophores produisant cette couleur. Dans le cas contraire les couleurs ne sont pas «pures». A cet effet on effectue, à la fabrication du tube, un réglage dit de pureté.

Les réglages qui font intervenir le balayage, c'est-à-dire les déviateurs, sont appelés des réglages dynamiques. lls consistent à positionner de façon précise les déviateurs par rapport au reste du tube.

Les réglages ne faisant pas appel au balayage sont appelés des réglages statiques. Les réglages de pureté et de convergence statique sont de ce type. Ils sont effectués soit par déplacement d'aimants, soit par modulation de l'induction des pôles d'un anneau aimantable disposé autour du col du tube cathodique. Autrement dit, dans ce dernier cas, on produit des pôles d'aimants dont chacun a une induction et une position telles qu'ils effectuent le réglage de convergence statique et de pureté.

Jusqu'à présent, pour effectuer ce réglage, on démagnétise l'aimant ou les aimants, à l'aide d'un courant alternatif d'amplitude continument décroissante puis on remagnétise l'aimant jusqu'à atteindre la valeur d'induction rémanente permettant le réglage statique. On a également proposé (brevet GB-A-2 001 803) de magnétiser l'aimant à l'aide d'une impulsion de courant qui confère à l'induction rémanente une valeur supérieure à celle qui est nécessaire pour dévier et corriger les faisceaux d'électrons afin d'obtenir ledit réglage de convergence statique et/ou de pureté, puis de le démagnétiser de façon progressive.

Dans les procédés connus la démagnétisation est une opération dont la durée est de quelques secondes par opération et consomme de l'énergie.

L'invention permet de réduire notablement la durée du réglage ainsi que l'énergie consommée.

Elle résulte de la constatation, d'une part, qu'une démagnétisation complète, ou pratiquement complète, n'est pas indispensable et, d'autre part, qu'une désaimantation progressive n'est pas indispensable non plus.

L'appareil de réglage de la convergence statique et/ou de la pureté d'un tube de télévision en couleurs comprend selon l'invention:
au moins une bobine pour appliquer à un matériau magnétique une induction suffisante pour dévier et corriger les faisceaux d'électrons afin d'obtenir ledit réglage,
un générateur pour appliquer une impulsion de courant aux bornes de la bobine pour conférer une induction rémanente ayant une valeur supérieure à celle qui est nécessaire pour dévier et corriger le faisceau d'électrons et obtenir ledit réglage,
un dispositif de mesure des erreurs de convergence statique et/ou de pureté sur l'écran du tube cathodique et un convertisseur ou calculateur pour transformer les valeurs d'erreurs en valeurs d'impulsions de courant appliquées à la bobine,
un générateur d'impulsions à condensateur chargé à une valeur déterminée par le convertisseur ou calculateur représentant l'amplitude des impulsions et en ce que la bobine est disposée dans le circuit secondaire d'un transformateur d'impulsions dont l'enroulement primaire reçoit le courant de décharge dudit condensateur, ledit circuit de l'enroulement secondaire comprenant deux interrupteurs commandés, montés et commandés de façon telle que si le premier interrupteur est conducteur, le courant passe dans un sens dans la bobine et si le second interrupteur est conducteur, le courant électrique passe dans l'autre sens, de façon qu'après l'impulsion de courant conférant l'induction rémanente de valeur supérieure à celle qui est nécessaire pour dévier et corriger les faisceaux d'électrons, on applique une seule desdites impulsions de courant produites par le convertisseur ou calculateur de polarité opposée et provoquant une désaimantation partielle.

Dans un exemple, à chaque bobine est associée une paire d'interrupteurs commandés, alors que le reste du circuit d'alimentation est commun, la commande étant telle que les pôles sont créés ou modifiés en succession.

Dans JP-A-56-15 530 il est connu un appareil de réglage de la convergence statique et/ou de pureté du tube de télévision en couleurs pour corriger les erreurs de convergence statique et de pureté de couleur des faisceaux d'électrons sur un écran phosphoré selon la méthode de fabrication du tube image en couleurs, notamment du type à masque perforé et à trois canons à électrons, comprenant au moins une bobine d'aimantation pour appliquer à un matériau magnétique une induction de valeur suffisante pour dévier et corriger les faisceaux d'électrons afin d'obtenir ledit réglage.

Dans un exemple, la durée d'un cycle aimantation-désaimantation est de l'ordre de 60 millisecondes ce qui amène à une durée totale de mise en oeuvre du procédé de l'ordre d'une demi-seconde alors qu'avec le procédé classique - chaque cycle de désaimantation (complète ou quasi complète)-aimantation ayant une durée de l'ordre de quelques secondes - la durée totale est d'environ une minute. De même lorsqu'on désaimante progressivement la durée totale est de l'ordre de la minute. En outre, comme on le verra plus loin, le circuit permettant d'effectuer l'aimantation selon le procédé de l'invention peut être d'une particulière simplicité.

Quand la relation entre l'intensité du courant fourni à la bobine et l'induction de l'aimant est invariable, par exemple lorsque la bobine d'aimantation est en contact, sans entrefer, avec le matériau à magnétiser, une intensité déterminée de courant dans la bobine d'aimantation produira une induction de valeur déterminée, c'est-à-dire une aimantation connue. Il en résulte que, dans ce cas, le réglage peut aisément être effectué de façon automatique; en effet, un étalonnage préalable ayant permis de déterminer la courbe de variation de l'aimantation à produire (ou l'intensité du courant dans la bobine d'aimantation) pour corriger les erreurs de convergence statique et de pureté en fonction de la valeur de ces erreurs, on prévoit un dispositif de mesure de ces erreurs qui fournit un signal à un moyen, tel qu'un calculateur programmé, qui délivre un signal représentant l'intensité du courant à fournir à la bobine d'aimantation pour obtenir la correction désirée.

L'invention concerne donc aussi un appareil pour le réglage de la convergence statique et/ou de la pureté d'un tube de télévision en couleurs, notamment du type à masque perforé et à trois canons à électrons, comprenant au moins une bobine pour appliquer à un matériau magnétique une induction de valeur suffisante pour dévier et corriger les faisceaux d'électrons afin d'obtenir ledit réglage, et un générateur pour produire à une impulsion de courant appliquée aux bornes de la bobine afin de conférer une induction rémanente B_{R} de valeur supérieure à celle qui est nécessaire pour dévier et corriger le faisceau d'électrons et obtenir ledit réglage. Cet appareil est caractérisé en ce qu'il comporte un dispositif de mesure des erreurs de convergence statique et/ou de pureté sur l'écran du tube cathodique et un convertisseur pour transformer ces valeurs en valeurs d'impulsions de courant appliquées à la bobine pour obtenir une induction Bₒ permettant un réglage désiré, cette impulsion de courant étant de polarité opposée à l'impulsion conférant la première induction rémanente, afin de provoquer une désaimantation partielle. Cette seconde impulsion de courant est unique pour la mise en oeuvre du procédé défini ci-dessus qui est caractérisé en ce qu'il comporte un dispositif de mesure des erreurs de convergence statique et/ou de pureté sur l'écran du tube cathodique et un convertisseur pour transformer ces valeurs d'erreurs en valeurs d'impulsions de courant appliquées à la bobine pour obtenir l'induction permettant d'effectuer le réglage, c'est-à-dire la correction des erreurs.

Le réglage peut également être effectué de façon automatique, même si la relation entre l'intensité du courant dans la bobine d'aimantation et l'induction obtenue dans le matériau magnétique n'est pas déterminée, les positions relatives de la bobine et de l'aimant étant par exemple variables. Dans ce cas, on fait appel à un circuit de régulation: les erreurs de convergence statique et de pureté mesurées sur l'écran délivrent un signal d'entrée à un convertisseur dont le signal de sortie alimente la bobine d'aimantation, les convertisseurs étant tels que le signal délivré tend à réduire les erreurs mesurées.

Pour la mesure des erreurs de convergence statique, on fait appel, par exemple, au dispositif décrit dans la demande EP-A 0 037 766 correspondant au FR-A-2 480 032 et pour la mesure des erreurs de pureté on peut utiliser un dispositif du type de celui décrit dans le brevet US-A-4 001 877.

D'autres caractéristiques et avantages de l'invention apparaîtront avec la description de certains de ses modes de réalisation, celle-ci étant effectuée en se référant aux dessins ci-annexés sur lesquels:
- la figure 1 est un schéma d'un appareil mettant en oeuvre le procédé de l'invention.
- la figure 2 est un schéma de circuit électrique de l'appareil de la figure 1 ; et
- les figures 3 et 4 sont des diagrammes illustrant le procédé de l'invention.

Un tube de télévision en couleurs 1 comporte une enveloppe de verre présentant à son extrémité antérieure une dalle 2 dont la face interne présente une couche 3 de substances cathodo-luminescentes alternativement vertes, rouges et bleues et devant laquelle se trouve un masque perforé 4.

L'arrière du tube 1 a la forme d'un cylindre 5 appelé col à l'intérieur duquel se trouvent les trois canons à électrons (non représentés). C'est autour du col 5 et de la partie évasée 6 reliant le col à la dalle 2 qu'est installé le déviateur permettant d'assurer le balayage. Pour simplifier, ce déviateur n'a pas été représenté sur le schéma de la figure 1.

Autour du col 5 est également disposé un aimant permanent 7 en forme d'anneau. Celui-ci est formé d'un mélange de matière plastique et de ferrite appelé «plastoferrite».

La disposition des pôles dans cet anneau 7 ainsi que l'intensité d'aimantation assurent le réglage de convergence statique et de pureté.

Pour aimanter l'anneau 7, on applique huit bobines 8 contre la périphérie de cet anneau et chaque bobine est alimentée de manière telle qu'après son éloignement, on obtienne le réglage désiré, c'est-à-dire que le tube ne présente ni défaut de convergence statique ni défaut de pureté.

On applique tout d'abord aux bornes de chaque bobine 8 une impulsion de courant (ou tension) 9 (figure 4) d'une polarité déterminée qui, dans le diagramme d'aimantation de l'anneau 7 (figure 3), permet de passer de l'origine 0 au point 10 qui correspond à une forte aimantation, c'est-à-dire à une forte induction rémanente B_{R} (induction en l'absence de champ magnétique H excitateur).

L'intensité de l'impulsion 9 est d'une valeur suffisante pour que, dans tous les cas, l'aimantation qu'elle confère - c'est-à-dire la valeur B_{R} de l'induction rémanente - soit supérieure à l'aimantation nécessaire pour obtenir le réglage de convergence statique et de pureté.

Dans ces conditions, pour effectuer le réglage, il est ensuite nécessaire de désaimanter l'anneau 7. A cet effet, on applique aux bornes de chaque bobine 8 une impulsion 11 d'amplitude inférieure à celle de l'impulsion 9 et de sens contraire. On passe ainsi du point 10 du cycle d'hystérésis 12 (figure 3) au point 13 pour lequel H = 0, puis au point 14. Lorsque l'impulsion 11 a disparu, l'état d'aimantation de l'anneau 7 est représenté par le point 15 avec une induction rémanente Bₒ. Dans cet exemple l'induction rémanente Bₒ est positive. Il peut arriver qu'il soit nécessaire de conférer une induction rémanente négative. Dans ce cas on applique une impulsion 11 de plus grande amplitude mais toujours inférieure à celle de l'impulsion 9 et de sens contraire; on passe ainsi au point 16 et lorsque l'impulsion 11 a disparu on aboutit au point 17 avec une induction rémanente B′ₒ.

Pour déterminer les valeurs des inductions Bₒ nécessaires pour obtenir les corrections, on mesure les erreurs de convergence statique et de pureté à l'aide d'un dispositif 16 (figure 1) disposé contre la face avant de la dalle 2 qui délivre un signal à un calculateur 17 programmé pour convertir le signal d'erreur en un signal représentant les amplitudes des impulsions 11 qu'il faut appliquer aux bobines 8 pour obtenir la correction de ces erreurs par l'action résultante de tous les pôles produits dans l'anneau 7.

Le programme du calculateur 17 est établi à partir d'un étalonnage préalable, c'est-à-dire que pour la mise au point de ce programme, on détermine par des mesures, la relation qui existe entre l'amplitude des erreurs et l'amplitude des courants à injecter dans les bobines 8 pour obtenir la correction désirée.

A la place d'un calculateur programmé 17, on peut également faire appel à un simple convertisseur.

La figure 2 représente un circuit permettant d'engendrer les impulsions 9 et 11.

Une source de tension continue 20 charge un condensateur 21 par l'intermédiaire d'un interrupteur commandé 22 tel qu'un transistor à effet de champ de puissance.

La charge du condensateur 21 détermine l'amplitude de l'impulsion 9 ou 11 qui sera appliquée à la bobine 8. C'est donc la durée de conduction de l'interrupteur 22 qui détermine l'amplitude de l'impulsion.

Le circuit de décharge du condensateur 21 comprend, d'une part, le primaire 23 d'un transformateur d'impulsions 24 et, d'autre part, en série, un autre interrupteur commandé 25 tel qu'un thyristor.

Le point milieu 26 du secondaire 27 du transformateur 24 est relié à une borne, à la masse, de la bobine 8. La seconde borne de la bobine 8 est connectée à la cathode d'un thyristor 28 dont l'anode est reliée à une première extrémité 29 du secondaire 27. Cette seconde borne de la bobine 8 est également reliée à l'anode d'un autre thyristor 30 dont la cathode est connectée à la seconde extrémité 31 du secondaire 27.

Le fonctionnement est le suivant:

Quand la charge du condensateur 21 a atteint la valeur désirée - valeur qui est déterminée par le calculateur 17 et qui correspond à l'intensité de l'impulsion 11 ou 9 - l'interrupteur 22 est ouvert et l'interrupteur 25 est fermé ainsi que l'un des deux interrupteurs 28 ou 30. L'interrupteur 28 est fermé quand on doit appliquer l'impulsion positive 9 tandis que c'est l'interrupteur 30 qui est fermé quand on doit appliquer l'impulsion négative 11.

La commande de conduction des interrupteurs 22, 25, 28 et 30 peut s'effectuer à partir du calculateur 17.

Dans l'exemple, où le nombre de pôles à créer dans l'anneau 7 est de huit, on prévoit huit bobines 8 et à chaque bobine est associée une paire de thyristors 28, 30 alors que le reste du circuit est unique. A cet effet l'extrémité 29 est reliée aux huit anodes des thyristors 28 et l'extrémité 31 est reliée aux huit cathodes des thyristors 30. Les huit pôles sont ainsi créés ou modifiés successivement en utilisant le même circuit. La création de chaque pôle 8 a une durée moyenne d'environ 60 millisecondes; l'ensemble du réglage dure donc environ 0,5 seconde.

Le procédé de l'invention présente, outre de durer peu de temps, l'avantage de nécessiter un circuit d'une particulière simplicité tel que celui de la figure 2 alors qu'avec le procédé antérieurement connu, il est nécessaire de faire appel à un circujt relativement complexe pour effectuer la désaimantation complète.

## Revendications

1. Appareil de réglage de la convergence statique et/ou de la pureté d'un tube de télévision en couleurs, notamment du type à masque perforé à trois canons à électrons, comprenant
au moins une bobine (8) pour appliquer à un matériau magnétique une induction suffisante pour dévier et corriger les faisceaux d'électrons afin d'obtenir ledit réglage,
un générateur pour appliquer une impulsion de courant (9) aux bornes de la bobine (8) pour conférer une induction rémanente ayant une valeur supérieure à celle qui est nécessaire pour dévier et corriger le faisceau d'électrons et obtenir ledit réglage,
un dispositif (16) de mesure des erreurs de convergence statique et/ou de pureté sur l'écran du tube cathodique et un convertisseur (17) ou calculateur pour transformer les valeurs d'erreurs en valeurs d'impulsions de courant (11) appliquées à la bobine (8),
un générateur d'impulsions à condensateur (21) chargé à une valeur déterminée par le convertisseur ou calculateur (17) représentant l'amplitude des impulsions 9 ou selon le cas 11, et en ce que la bobine (8) est disposée dans le circuit secondaire d'un transformateur d'impulsions (24) dont l'enroulement primaire (23) reçoit le courant de décharge dudit condensateur (21), ledit circuit de l'enroulement secondaire (27) comprenant deux interrupteurs commandés (28 et 30) montés et commandés de façon telle que si le premier interrupteur (28) est conducteur, le courant passe dans un sens dans la bobine (8) et si le second interrupteur (30) est conducteur, le courant électrique passe dans l'autre sens, de façon qu'après l'impulsion de courant (9) conférant l'induction rémanente de valeur supérieure à celle qui est nécessaire pour dévier et corriger les faisceaux d'électrons, on applique une seule desdites impulsions de courant (11) produites par le convertisseur ou calculateur (17) de polarité opposée et provoquant une désaimantation partielle.

2. Appareil selon la revendication 1, caractérisé en ce qu'à chaque bobine (8) est associée une paire d'interrupteurs commandés (28 et 30), alors que le reste du circuit d'alimentation est commun, la commande étant telle que les pôles sont créés ou modifiés en succession.

## Patentansprüche

1. Gerät zur Regelung der statischen Konvergenz und/oder der Reinheit einer Farbfernsehröhre, insbesondere vom Typ mit Lochmaske und drei Elektronenkanonen, umfassend
mindestens eine Spule (8), um einem Magnetwerkstoff eine ausreichende Induktion zu verleihen, um die Elektronenstrahlen abzulenken und zu korrigieren, um die genannte Regelung zu erhalten,
einen Generator, um an die Anschlüsse der Spule (8) einen Stromimpuls (9) anzulegen, um eine remanente Induktion zu verleihen, die einen höheren Wert hat, als der, der zur Ablenkung und Korrektur der Elektronenstrahlen und zur Erreichung der genannten Regelung erforderlich ist,
eine Vorrichtung (16) zur Messung der Fehler der statischen Konvergenz und/oder der Reinheit auf dem Bildschirm der Kathodenstrahlröhre und einen Wandler (17) oder Rechner, um die Fehlerbeträge in Beträge der Stromimpulse (11) umzuformen, die an die Spule (8) angeschlossen werden,
einen Impulsgenerator mit einem Kondensator (21), der auf einen Wert aufgeladen wird, der durch den Wandler oder Rechner (17) bestimmt wird und die Amplitude der Impulse (9) oder gegebenenfalls (11) darstellt, wobei die Spule (8) im Sekundärkreis eines Impulstrafos (24) angeordnet ist, in dessen Primärwicklung (23) der Entladungsstrom des Kondensators (21) fließt, wobei der Schaltkreis der Sekundärwicklung (27) zwei gesteuerte Schalter (28 und 30) enthält, die derart geschaltet sind und betätigt werden, daß der Strom in einer Richtung durch die Spule (8) fließt, wenn der erste gesteuerte Schalter (28) leitend ist, und daß der elektrische Strom sie in der anderen Richtung durchfließt, wenn der zweite gesteuerte Schalter (30) leitend ist, derart, daß nach dem Stromimpuls (9), der die remanente Induktion höheren Betrages, als zum Ablenken und Korrigieren der Elektronenstrahlen erforderlich ist, verleiht, ein einziger der Stromimpulse (11), die vom Wandler oder Rechner (17) erzeugt werden, mit entgegengesetzter Polung angelegt wird und eine partielle Entmagnetisierung bewirkt.

2. Gerät nach Patentanspruch 1, dadurch gekennzeichnet, daß jeder Spule (8) ein Paar gesteuerter Schalter (28 und 30) zugeordnet ist, während der Rest des Versorgungsschaltkreises ihnen gemeinsam ist, wobei die Steuerung derart erfolgt, daß die Pole nacheinander erzeugt oder geändert werden.

## Claims

1. Apparatus for regulation of the static convergence and/or the purity of a colour television tube, particularly of the type with a perforated mask and three electron guns, comprising
at least one coil (8) to apply to a magnetic material induction of a sufficient value to deflect and correct the electron beams so as to obtain said regulation,
a generator to apply a current pulse (9) to the terminals of the coil (8) to impart a remanent induction with a value which is higher than that which is required to deflect and correct the electron beam and to obtain said regulation,
a device (16) for measuring the errors in static convergence and/or purity on the screen of the cathode ray tube and a converter (17) or computer to convert the values of the errors into current pulses (11) values applied to the coil (8),
a pulse generator with a capacitor (21) charged to a value determined by the converter or computer (17) representing the amplitude of the pulses (9), the coil (8) being placed in the secondary circuit of a pulse transformer (24), the primary winding (23) of which receives the discharge current of said capacitor (21), said circuit of the secondary winding (27) comprising two driven switches (28 and 30) which are mounted and driven in such a way that, if the first switch (28) is conductive, the current passes in one direction through the coil (8) and, if the second switch (30) is conductive, the current passes in the opposite direction so that, after the current pulse (9) conferring the remanent induction with a higher value than that which is necessary to deflect and correct the electron beams, only one of said current pulses (11) produced by the converter or computer (17) is applied with an opposite polarity and causes a partial demagnetization.

2. Apparatus according to claim 1, characterized in that each coil (8) is associated to a pair of driven switches (28 and 30), while the rest of the supply circuit is common, the drive being such that the poles are created or modified successively.
